# EUROPÄISCHE PATENTSCHRIFT

(11) **EP 0 017 790 B1**
(45) Veröffentlichungstag und Bekanntmachung des Hinweises auf die Patenterteilung: **27.10.1982**
(21) Anmeldenummer: 80101494.5
(22) Anmeldetag: 21.03.1980
(51) Int. Cl.: F24C 15/20

(54) **Dunstabzugshaube zur Anordnung über Küchenherden**
Vapour extraction hood to be fitted over kitchen ranges
Hotte d'évacuation de fumée pour fourneaux de cuisine

(30) Priorität: 12.04.1979 DE 2914862
(43) Veröffentlichungstag der Anmeldung: 29.10.1980
(73) Patentinhaber: Bosch-Siemens Hausgeräte GmbH, 81669 München (DE)
(72) Erfinder: Wachenfeld, Adolf, D-7519 Oberderdingen (DE)
(74) Vertreter: Seemüller, Walter

## Beschreibung

Die Erfindung bezieht sich auf eine Dunstabzugshaube zur Anordnung über einem Küchenherd od. dgl., vorzugsweise unterhalb oder in Oberschränken von Einbauküchen, mit einem die anfallenden Kochwrasen absaugenden und fördernden Gebläse in einem kastenförmigen Gehäuse mit einer nach vorne hochschwenkbaren Frontplatte, die in ausgeschwenkter Stellung einen über dem Küchenherd ragenden Kochwrasen-Auffangschirm bildet sowie mit einem vor der Ansaugseite des Gebläses angeordneten Filter, der aus einem starren und einem ausschwenkbaren Filterteil gebildet und der ausschwenkbare Filterteil zusammen mit der Frontplatte und einer beweglichen Deckplatte beim Ausschwenken eine Bewegungsfreiheit bildet.

Eine Dunstabzugshaube dieser Art ist aus der DE-B-2 206 904 bekannt. Diese Dunstabzugshaube besitzt zwei getrennte Filter, die bei eingeschobenem Haubenteil einander bereichsweise überdeckend angeordnet sind, während sie bei herausgezogenem Haubenteil aneinander anschließen und damit eine vergrößerte Filterfläche ergeben. Der herausziehbare Haubenteil ist hier nach Art einer Schublade ausgebildet und muß somit in seitlichen Schienen od_ dgl. geführt werden. Schienenführungen neigen aber dazu, daß sie schon nach Absetzen von geringsten Schmutzteilchen klemmen und der darin geführte Haubenteil sich nicht mehr leicht bewegen läßt. Da die Dunstabzugshaube außerdem in einer bestimmten Höhe oberhalb des Küchenherdes angeordnet sein muß, bereitet der auf Schienen geführte Haubenteil kleineren Bedienungspersonen oftmals Schwierigkeiten beim Herausziehen, wenn dieser Haubenteil dabei durch leichtes nach unten ziehen in den Führungsschienen verkantet wird.

Weiterhin ist eine Dunstabzugshaube aus der DE-A-2 819 096 bekannt. Bei dieser Dunstabzugshaube kann durch nach vorne Aus- und Hochschwenken der Frontplatte ein Kochwrasen-Auffangschirm gebildet werden, der über die Vorderkante des Herdes hinausragt. Damit soll erreicht werden, daß auch von den vorderen Kochstellen des Herdes aufsteigende Wrasen bzw. Kochdünste erfaßt und zum Filtern durch die Dunstabzugshaube geleitet werden. Die effektive Filterfläche bleibt bei dieser Dunstabzugshaube jedoch unverändert, so daß der von den vorderen Kochstellen aufsteigende Wrasenstrom durch die vom Gebläse erzeugte Ansaugegeschwindigkeit von der senkrechten in eine waagerechte Strömungsrichtung umgelenkt werden muß, damit er überhaupt durch den Filter und damit zum Einlaß des Gebläses gelangen kann.

Dadurch wird die Wirksamkeit der Dunstabzugshaube aber erheblich vermindert.

Hier will die Erfindung Abhilfe schaffen. Die Erfindung, wie sie in den Ansprüchen gekennzeichnet ist, löst die Aufgabe, eine Dunstabzugshaube der eingangs genannten Art so weiterzubilden, daß das Ausschwenken des beweglichen Filterteiles in der Handhabung erleichtert und im konstruktiven Aufbau vereinfacht wird.

Die durch die vorgeschlagene Ausbildung der Dunstabzugshaube erreichten Vorteile sind im wesentlichen darin zu sehen, daß mit einem äußerst geringen Materialeinsatz eine Dunstabzugshaube geschaffen wird, die neben ihrem raumsparenden Gesamtaufbau ein besonders weites Ausbringen des Filters über dem Küchenherd erlaubt und damit einen großen Ansaugebereich überdeckt. Des weiteren ist eine störungsfreie Handhabung gesichert, da für die beweglichen Teile keine ineinandergleitenden Führungsteile mit großen Reibungsflächen vorhanden sind.

Ein Ausführungsbeispiel der Erfindung ist in der Zeichnung dargestellt und wird an Hand dieser nachfolgend näher beschrieben. Es zeigt
Fig. 1 in geschnittener Darstellung eine Dunstabzugshaube, welche den unteren Bereich eines Küchenoberschrankes bildet, in Ruhestellung,
Fig. 2 die erste Phase des ausklappbaren Filters mit der einen Wrasen-Auffangschirm bildenden Frontplatte und
Fig. 3 die Dunstabzugshaube in Betriebs- bzw. Arbeitsstellung mit völlig herausgeklapptem Filter und ausgeschwenkter Frontplatte.

Das Gehäuse 1 der Dunstabzugshaube befindet sich unterhalb eines Küchenoberschrankes 2 und schließt mit dessen Tür 2' an der Vorderseite bündig ab. Im Gehäuse 1 ist ein übliches Saugggebläse 3 untergebracht, vor dessen Ansaugseite ein Filter 4 zum Filtern der vom Gebläse 3 angesaugten Küchenluft angeordnet ist. Der Filter 4 ist zweiteilig ausgebildet, wobei der eine Filterteil 5 horizontal und starr im Gehäuse 1 untergebracht ist, während der andere Filter-Teil 6 in Ruhestellung im Gehäuse 1 eine senkrechte Stellung einnimmt und dort beweglich bzw. nach vorne zur Bedienungsseite hin herausklappbar gehaltert ist. Vor dem beweglichen Teil 6 des Filters 4 ist eine der Küchenmöbelfront angepaßte Frontplatte 7 als Abdeckung angeordnet, die mit der Tür 2' des Küchenoberschrankes 2 in einer Ebene liegt. In Ruhestellung des beweglichen Teils 6 des Filters 4 ist zwischen diesem und einer Gehäuse-Blende 8 eine bewegliche Deckplatte 9 vorgesehen, die am unteren freien Ende einen Haken 10 aufweist. Der Filter-Teil 6 bildet zusammen mit der beweglichen Deckplatte 9 und der Frontplatte 7 beim Ausschwenken eine bewegliche Einheit. Zu dieser Einheit kommen noch seitliche Doppelsegment-Klappen 13.

Durch Ziehen an der Frontplatte 7 bewegen sich die Deckplatte 9 und die Frontplatte 7 um einen oberen Drehpunkt A, während sich das Filter-Teil 6 um einen unteren Drehpunkt 8 bewegt. Der bewegliche Filter-Teil 6 läßt sich dabei so weit ausschwenken, bis die Deckplatte 9 mit ihrem Haken-Ende 10 an der Unterkante der Gehäuse-Blende 8 anschlägt und damit das weitere Ausschwenken des Filter-Teils 6 beendet. Die Deckplatte 9 sowie dessen seitliche Segment-Klappen 11 bewirken, daß der erweiterte Saugraum 12 hinter dem Filter 4 (5, 6) nach allen Seiten hin geschlossen ist. Die Doppelsegment-Klappe 13 stellt sicher, daß bei ausgeschwenkter Frontplatte 7 keine Kochwrasen oder dgl. seitlich entweichen können.

Durch diese Ausbildung der Dunstabzugshaube wird die effektive Filterfläche nach dem Ausschwenkvorgang gegenüber einer starren Anordnung des Filters um ca. 50% vergrößert. Auch ergibt sich durch das sehr weite Ausschwenken der Frontplatte 7 eine Vergrößerung der Saugfläche über dem Küchenherd, die je nach Höhenanordnung der Dunstabzugshaube zwischen 50 und 100% liegen kann.

## Patentansprüche

1. Dunstabzugshaube zur Anordnung über einem Küchenherd oder dgl., vorzugsweise unterhalb oder in Oberschränken (2) von Einbauküchen, mit einem die anfallenden Kochwrasen absaugenden und fördernden Gebläse (3) im Saugraum eines kastenförmigen Gehäuses (1) mit einer nach vorne hochschwenkbaren Frontplatte (7), die in ausgeschwenkter Stellung einen über dem Küchenherd ragenden Kochwrasen-Auffangschirm bildet sowie mit einem vor der Ansaugseite des Gebläses (3) angeordneten Filter (4), der aus einem starren und einem ausschwenkbaren Filter-Teil (5 bzw. 6) gebildet ist, wobei der ausschwenkbare Filter-Teil (6) zusammen mit der Frontplatte (7) und einer beweglichen Deckplatte (9) beim Ausschwenken eine Bewegungseinheit bildet, dadurch gekennzeichnet, daß die bewegliche Deckplatte (9) ein Haken-Ende (10) aufweist, mit dem sie bei ausgeschwenktem Filter-Teil (6) an der Gehäuse-Blende (8) verhakt ist und in dieser Stellung die obere Abdeckung für den erweiterten Saugraum (12) bildet und daß die ausgeschwenkte Bewegungseinheit (6, 7, 9) durch seitliche Segment-Klappen (13, 11) abgedeckt ist.

2. Dunstabzugshaube nach Anspruch 1, dadurch gekennzeichnet, daß der ausschwenkbare Filter-Teil (6), die bewegliche Deckplatte (9) und die Frontplatte (7) in Ruhestellung gegenüber dem starren Filter-Teil (5) zusammen eine senkrechte Stellung im Gehäuse (1) einnehmen.

## Claims

1. A fume extract hood for arrangement above a cooker or the like, preferably below or within upper cupboards (2) of fitted kitchens, with a blower (3) for drawing off and conveying the cooking fumes produced, said blower being arranged in the suction chamber of a box- shaped housing (1) with a forwardly and upwardly swingable front plate (7), which in the outwardly swung position forms a cooking fume catching canopy extending above the cooker, and with a filter (4) arranged in front of the suction side of the blower (3), which filter is formed from a fixed and an outwardly swingable filter part (5 and 6) respectively, the outwardly swingable filter part (6) together with the front plate (7) and a moveable cover plate (9) forming during outward swinging, a moveable unit, characterised in that the moveable cover plate (9) comprises a hooked end (10), by means of which it is hooked on to the niche (8) of the housing with the filter part (6) swung outwardly and in this position forms the upper covering for the widened suction chamber (12) and that the outwardly swung unit (6, 7, 9) is closed off by means of lateral segment-shaped flaps (13. 11).

2. A fume extraction hood according to Claim 1, characterised in that the outwardly swingable filter part (6), the moveable cover plate (9) and the front plate (7) when in the idle position collectively take up a position in the housing (1) and at right angles with respect to the fixed filter part (5).

## Revendications

1. Hotte d'évacuation de buées destinée à être placée au-dessus d'une cuisinière ou analogue, de préférence en dessous ou à l'intérieur d'éléments de cuisine et qui comporte un ventilateur (3) aspirant et transportant les vapeurs de cuisson produites et qui est placée à l'intérieur d'un enveloppe en forme de caisson (1) à laquelle est reliée pour pivoter vers le haut et vers l'avant une plaque frontale (7) qui, dans sa position soulevée, forme un écran faisant saillie au-delà de la cuisinière et capte les vapeurs de cuisson sur le côté d'aspiration du ventilateur (3), l'enveloppe comportant un filtre (4) qui comprend un élément filtrant rigide et un élément filtrant pouvant être pivoté vers l'extérieur (5 et 6), l'élément filtrant mobile (6) formant avec la plaque frontale (7) et une plaque de recouvrement mobile (9) une unité pivotante, caractérisée en ce que la plaque de recouvrement (9) présente à son extrémité un crochet (10) par lequel cette plaque de recouvrement (9) s'accroche, à la fin de sa course de pivotement, derrière une paroi frontale (8) de l'enveloppe de façon à former dans cette position le recouvrement supérieur de la chambre d'aspiration élargie (12) et en ce que l'unité de pivotement (6, 7, 9) est fermée latéralement par des volets (13, 11) en forme de segments.

2. Hotte suivant la revendication 1, caractérisée en ce qu'à l'état de repos la partie pivotante (6), du filtre la plaque de recouvrement mobile (9) et la plaque frontale (7) occupent une position verticale à l'intérieur de l'enveloppe (1) par rapport à la partie fixe (5) du filtre.
